# EUROPÄISCHE PATENTSCHRIFT

(11) **EP 0 009 680 B1**
(45) Veröffentlichungstag und Bekanntmachung des Hinweises auf die Patenterteilung: **14.10.1981**
(21) Anmeldenummer: 79103413.5
(22) Anmeldetag: 12.09.1979
(51) Int. Cl.: E04G 7/30, F16B 2/14

(54) **Stahlrohrgerüst**
Steel tubing scaffold
Echafaudage en tube d'acier

(30) Priorität: 02.10.1978 DE 2842831; 02.10.1978 DE 2842944
(43) Veröffentlichungstag der Anmeldung: 16.04.1980
(73) Patentinhaber: Dobersch, Gerhard, D-5090 Leverkusen (DE)
(72) Erfinder: Dobersch, Gerhard, D-5090 Leverkusen (DE)
(74) Vertreter: Tackenberg, Karl, Dipl.-Ing.

## Beschreibung

Die Erfindung betrifft ein Stahlrohrgerüst mit Rohrständern, auf denen diese flanschartig umfassende Konsolen in Abstand voneinander befestigt sind, an die die Riegel des Gerüstes mit Hilfe von endseitig an den Riegeln befestigten Klauen anschließbar sind und mit denen die Riegel durch Keile verriegelbar sind, wobei die Keile in Durchbrüche der Schäfte der Klauen von oben eintreibbar und in eingetriebenem Zustand mit ihrer einen Keilfläche an einer Schrägfläche der Durchbrüche abgestützt sind.

Bei einem bekannten Stahlrohrgerüst (deutsches Patent 16 84 219) sind an dem Rohrständer U-förmige Haltebügel zum Anschließen der Riegel mittels Haken fest angeordnet. Nach Eintreiben eines Keiles in den Durchbruch des Schaftes eines Hakens eines Riegels ist der Keil mit seiner einen Keilfläche an der Schrägfläche im Durchbruch des Schaftes des Hakens und mit seiner anderen Keilfläche an dem mit dieser Keilfläche in Parallelität stehenden Steg des Haltebügels abgestützt, so daß eine kraftschlüssige Verbindung des Riegels mit dem Haltebügel hergestellt werden kann. Bei dieser Keilverbindung läßt sich jedoch unbeabsichtigtes Lösen des Riegels von den Konsolen insbesondere dann nicht ausschließen, wenn der Keil in den Durchbruch nicht fest eingetrieben oder sogar nur lose eingesetzt worden ist. Es muß aber im Gerüstbau erfahrungsgemäß damit gerechnet werden, daß die mit der Montage des Gerüstes Beauftragten die Keilverbindung insbesondere bei Verschmutzung nicht mit der erforderlichen Sorgfalt herstellen.

Der Erfindung liegt die Aufgabe zugrunde, die Keilverbindung der Riegel mit den Konsolen der Rohrständer des Stahlrohrgerüstes zu verbessern.

Die Lösung der Aufgabe besteht erfindungsgemäß darin, daß der Mantel einer jeden Konsole eine sich über den Umfang des Mantels erstreckende und sich nach unten verjüngende Konusfläche aufweist, an der der Keil in eingetriebenem Zustand mit seiner anderen Keilfläche abgestützt ist. Der Keil untergreift dabei die Konsole zum Teil.

Die erfindungsgemäße Keilverbindung ist gegenüber der bekannten Keilverbindung insofern fortschrittlich, als durch sie nicht nur eine kraftschlüssige, sondern auch eine formschlüssige Verbindung eines Riegels mit den Konsolen zweier Rohrständer mit der vorteilhaften Wirkung erzielt wird, daß unbeabsichtigtes Lösen des Riegels von den Konsolen mit Sicherheit vermieden wird. Dies gilt selbst für den Fall, daß der Keil nicht fest eingetrieben wird, sondern durch sein Schwergewicht in die Riegellage fällt.

Eine vorteilhafte Weiterbildung des erfindungsgemäßen Stahlrohrgerüstes besteht darin, daß eine jede Konsole einen kreisförmigen, den Rohrständer mit Abstand umschließenden Kragen aufweist, der nach oben im Querschnitt trapezförmig verjüngt ist, und daß die Backen der Klauen innenseitig entsprechend trapezförmig und der Krümmung des Kragens entsprechend gestaltet sind.

Die Riegel werden mit ihren Klauen senkrecht auf die Kragen der Konsolen fest aufgeschoben. Hierdurch ist in vorteilhafter Weise eine weitere, und zwar unmittelbare formschlüssige Verbindung der Riegel mit den Konsolen und damit eine größere Stabilität des Gerüstes erreicht. Es bietet ferner die erfindungsgemäße Konsole den Vorteil, daß der Riegel in einem beliebigen Winkel angeschlossen werden kann.

Es ist zwar durch die deutsche Offenlegungsschrift 26 58 410 ein Stahlrohrgerüst bekanntgeworden, bei dem die Riegel mit ihren Klauen auf an den Rohrständern des Gerüstes fest angeordnete ringförmige, mit Durchbrüchen versehene Konsolen aufschiebbar sind. Die Backen der Klauen weisen dabei miteinander korrespondierende Durchbrüche zur Aufnahme eines Keiles auf, der beim Eintreiben in die Durchbrüche einen Durchbruch der Konsole durchsetzt. Die Klauen werden dabei beim Eintreiben des Keiles mit den freien Enden ihrer Backen an den Mantel des Rohrständers angeklemmt, um eine form-und kraftschlüssige Verbindung der Riegel mit den Rohrständern herzustellen. Bei einer derartigen Keilverbindung besteht jedoch die Gefahr, daß der Mantel der Rohrständer an den Berührungsstellen mit den Klauen bereits nach relativ kurzer Zeit so stark eingebeult ist, daß nicht nur keine spielfreie Verkeilung mehr möglich ist, sondern auch die Rohrständer infolge der durch die Einbeulung erfolgten Schwächung vorzeitig ausgewechselt werden müssen. Es muß ferner bei der Befestigung der Konsolen an den Rohrständern darauf geachtet werden, daß die Durchbrüche der einzelnen Konsolen genau miteinander fluchten, da anderenfalls die Verbindung der Rohrständer mit den Riegeln in Frage gestellt ist. Diese Nachteile sind durch die erfindungsgemäße Ausbildung der Konsolen und Führung der Klauen auf dem hochstehenden Rand der Konsolen vermieden. Schließlich lassen sich auch bei dem vorbekannten Gerüst die Riegel nicht in einem beliebigen Winkel an die Konsolen anschließen.

Die Erfindung ist nachstehend in einem Ausführungsbeispiel anhand der Zeichnung näher erläutert. Es zeigt
Fig. 1 einen teilweise gezeichneten Rohrständer eines Stahlrohrgerüstes und einen an den Rohrständer angeschlossenen horizontalen Riegel in Seitenansicht, teilweise im Schnitt, und
Fig. 2 die Anordnung gemäß Fig. 1 in Draufsicht.

Mit 1 ist ein Rohrständer eines Stahlrohrgerüstes bezeichnet, auf dem eine ringförmige Konsole 2 durch Schweißen befestigt ist. Die Konsole 2 besitzt kreisförmig angeordnete, als Durchlässe für Regenwasser, Schmutz o. dgl. dienende Durchbrüche 3 und einen den Rohrständer 1 mit Abstand umschließenden Kragen 4, der mit der Konsole 2 einstückig ist. Der Kragen 4 ist nach oben im Querschnitt trapezförmig verjüngt. Der Mantel der Konsole 2 weist eine Konusfläche 5 auf, die sich über den Umfang des Mantels erstreckt. Mit 6 ist ein horizontaler rohrförmiger Riegel bezeichnet, der an seinen Enden eine Klaue 7 trägt. Die Klaue 7 ist mit einem Schaft 8 in dem Riegel 6 befestigt. Die Backen der Klaue 7 sind innenseitig der Krümmung und der trapezförmigen Verjüngung des Kragens 4 der Konsole 2 entsprechend gestaltet. Der Riegel 6 ist mit der Klaue 7 senkrecht auf den Kragen 4 der Konsole 2 fest aufgeschoben. Der Schaft 8 der Klaue 7 weist einen Durchbruch 9 auf, der der Aufnahme eines länglichen Keiles 10 dient. Der Keil 10 stützt sich in seiner wirksamen Lage mit seiner einen Keilfläche an einer Schrägfläche 11 des Durchbruches 9 und mit seiner anderen Keilfläche an der Konusfläche 5 des Mantels der Konsole 2 ab. Der Keil 10 ist zweckmäßig mit der Klaue 7 unverlierbar verbunden.

## Patentansprüche

1. Stahlrohrgerüst mit Rohrständern (1), auf denen diese flanschartig umfassende Konsolen (2) in Abstand voneinander befestigt sind, an die die Riegel (6) des Gerüstes mit Hilfe von endseitig an den Riegeln (6) befestigten Klauen (7) anschließbar sind und mit denen die Riegel (6) durch Keile (10) verriegelbar sind, wobei die Keile (10) in Durchbrüche (9) der Schäfte (8) der Klauen (7) von oben eintreibbar und in eingetriebenem Zustand mit ihrer einen Keilfläche an einer Schrägfläche (11) der Durchbrüche (9) abgestützt sind, dadurch gekennzeichnet, daß der Mantel einer jeden Konsole (2) eine sich über den Umfang des Mantels erstreckende und sich nach unten verjüngende Konusfläche (5) aufweist, an der der Keil (10) in eingetriebenem Zustand mit seiner anderen Keilfläche abgestützt ist.

2. Stahlrohrgerüst nach Patentanspruch 1, dadurch gekennzeichnet, daß eine jede Konsole (2) einen kreisförmigen, den Rohrständer (1) mit Abstand umschließenden Kragen (4) aufweist, der nach oben im Querschnitt trapezförmig verjüngt ist, und daß die Backen der Klauen (7) innenseitig entsprechend trapezförmig und der Krümmung des Kragens (4) entsprechend gestaltet sind.

## Claims

1. A steel tube scaffold with tube posts (1) on which brackets (2) spaced from one another and encompassing same flange-like are secured to which the latches (6) of the scaffold may be connected by means of jaws (7) secured endwise at the latches (6) and with which the latches (6) are interlockable by wedges (10), said wedges (10) being able to be driven from above into apertures (9) of the shafts (8) of the jaws (7) and in the driven-in condition being supported with one of their wedge faces on an inclined surface (11) of the apertures (9), characterised in that the circumference of each bracket (2) has a tapered surface (5) extending throughout the whole length of the circumference and converging downwardly, at which the wedge (10) is supported in its driven-in condition with its other wedge face.

2. A steel tube scaffold according to claim 1, characterised in that each bracket (2) comprises a circular collar (4) encompassing the tube post (1) at a distance, said collar being convergent trapezoidally in cross section upwardly and that the cheeks of the jaws (7) inwardly are shaped accordingly trapezoidally and according to the curvature of the collar (4).

## Revendications

1. Echafaudage en tubes d'acier avec des supports tubulaires (1), sur lesquels sont fixées, à distance entre elles, des consoles (2) entourant ces supports à la manière de flasques auxquelles on peut brider les étriers (6) de l'échafaudage à l'aide de griffes (7) fixées aux extrémités des étriers (6), et avec lesquelles les étriers (6) peuvent être verrouillés au moyen de clavettes (10) pouvant être enfoncées, d'en haut, dans des passages (9) des fûts (8) des griffes (7) et s'appuyant, à l'état enfoncé, avec l'une de leurs faces coniques sur une face inclinée (11) des passages (9), échafaudage caractérisé par ce que la chemise de chacune des consoles (2) possède une surface conique (5) s'étendant sur le pourtour de la chemise et se réduisant vers le bas, et sur laquelle la clavette (10) prend appui, à l'état enfoncé, avec son autre face conique.

2. Echafaudage suivant revendication 1, caractérisé par ce que chacune des consoles (2) possède un collet (4) circulaire entourant à distance le support tubulaire (1), collet dont la section se réduit trapézoidalement vers le haut, et par ce que les mors des griffes (7) sont formés, intérieurement, d'une façon correspondant et à la forme trapézoidale et à la courbe du collet (4).
